# FASCICULE DE BREVET EUROPEEN

(11) **EP 3 413 747 B1**
(45) Date de publication et mention de la délivrance du brevet: **06.11.2019**
(21) Numéro de dépôt: 17704018.5
(22) Date de dépôt: 10.02.2017
(51) Int. Cl.: A45D 34/00

(54) **DISTRIBUTEUR COMPRESSIBLE D'UN PRODUIT FLUIDE, EN PARTICULIER UN PRODUIT FLUIDE COSMÉTIQUE TEL QU'UNE CRÈME**
ZUSAMMENDRÜCKBARER SPENDER EINES FLÜSSIGEN PRODUKTS, INSBESONDERE EINES KOSMETISCHEN FLÜSSIGEN PRODUKTS WIE EINE CREME
COMPRESSIBLE DISPENSER OF A LIQUID PRODUCT, IN PARTICULAR A COSMETIC LIQUID PRODUCT SUCH AS A CREAM

(30) Priorité: 12.02.2016 FR 1651124
(43) Date de publication de la demande: 19.12.2018
(73) Titulaire: Chanel Parfums Beauté, 92200 Neuilly-sur-Seine (FR)
(72) Inventeur: LEGASTELOIS, Sylvie, 92600 Asnières-Sur-Seine (FR); PERRIN, Olivier, 92320 Châtillon (FR); CASTEX, Nicolas, 92700 Colombes (FR); MATHIEU, Nicolas, 93260 Les Lilas (FR)
(74) Mandataire: Cabinet Le Guen Maillet
(86) Numéro de dépôt international: PCT/EP2017/053056
(87) Numéro de publication internationale: WO 2017/137592

(56) Documents cités:
- US-A1- 2012 237 281

## Description

La présente invention concerne un distributeur élastiquement compressible d'un produit fluide, en particulier un produit fluide cosmétique tel qu'une crème.

Les distributeurs du type compressible sont typiquement ceux aptes à délivrer un produit fluide sous l'action d'une pression manuelle opérée sur leurs parois. Ils peuvent être du type où le produit fluide contenu n'est pas en contact avec l'air lors de sa distribution, ce qui favorise la stabilité du produit et sa conservation.

Un tel distributeur est destiné à un usage quotidien, voire parfois à un usage pluri quotidien. Il est souvent transporté par l'utilisateur, par exemple dans une poche ou dans un sac à main. Dans de telles circonstances, il convient d'éviter tout écoulement accidentel. Il est donc nécessaire de prévoir un moyen de protection, tel qu'un capuchon. Néanmoins, un tel moyen de protection ne doit pas se faire au détriment de l'esthétique ni de l'utilisation du produit. Il est à cet effet indispensable d'une part, que le capuchon lui-même ne soit pas apte à se détacher du corps à la moindre sollicitation et, d'autre part, que le capuchon ne soit pas fixé par des moyens nécessitant une trop grande force ou trop de contraintes pour le détacher manuellement.

De plus, un distributeur du type compressible doit être aisément manipulable et peu encombrant. Il doit pouvoir être tenu dans une seule main et être pressé par la même main. Il doit en outre, présenter les meilleures fonctionnalités possibles tout en préservant les caractéristiques esthétiques attendues dans le domaine de la cosmétique.

US2012/0237281 divulgue un distributeur compressible de produit fluide comprenant un corps élastiquement compressible, un organe de distribution et un capuchon.

A cet effet, l'invention concerne un distributeur élastiquement compressible de produit fluide du type comprenant un corps élastiquement compressible, un organe de distribution dudit produit fluide présentant un orifice de sortie du fluide, un capuchon présentant une paroi, ainsi que des moyens de fixation destinés à assurer la fixation amovible dudit capuchon sur ledit corps. Selon l'invention, le distributeur est caractérisé en ce qu'il comprend une coiffe coiffant l'organe de distribution et dont la surface périphérique externe affleure ledit orifice de sortie, en ce que la paroi du capuchon et la paroi du corps présentent des surfaces externes affleurantes au niveau de leur bords supérieurs et, en ce que le capuchon et le corps sont des portions, complémentaires l'une de l'autre, d'une forme continûment convexe, ladite coiffe de protection présentant une forme identique à celle de la paroi du capuchon, mais réduite d'au moins l'épaisseur de la paroi dudit capuchon.

Les caractéristiques d'un distributeur compressible selon l'invention lui confèrent une forme et un aspect dépourvus d'arêtes ou de parties saillantes lui permettant ainsi d'être tenu dans une main et manipulé de manière aisée que le capuchon soit présent ou qu'il soit ôté. La préhension est en effet améliorée et sécurisée par la forme continûment convexe qui épouse la paume de la main. De plus, aucun bord ne fait obstacle au mouvement du distributeur dans le creux de la main. La surface de frottement du distributeur contre la paume de la main autorise sa rotation et facilite ainsi son utilisation, en particulier la compression du corps élastiquement compressible.

La coiffe permet à la fois de protéger l'organe de distribution et de préserver la forme du distributeur pourvu de son capuchon. En effet, la coiffe étant une réduction du capuchon, ou homothétie, lorsque celui-ci est ôté, le distributeur présente une forme rappelant la forme continûment convexe qu'il présente lorsqu'il est pourvu de son capuchon.

Avantageusement, le distributeur selon l'invention comprend une poche souple qui est disposée à l'intérieur dudit corps élastiquement compressible et qui contient le produit fluide, l'intérieur de la poche souple se trouvant en communication directe avec l'orifice de sortie du fluide.

Avantageusement encore, les moyens de fixation sont tels que la coiffe présente sur sa surface périphérique externe des motifs en creux complémentaires de motifs en relief aménagés sur la surface périphérique interne de la paroi du capuchon.

Préférentiellement, les bords supérieurs dudit capuchon et les bords supérieurs dudit corps élastiquement compressible sont en contact l'un de l'autre lorsque ledit capuchon est fixé sur ledit corps.

Avantageusement, l'organe de distribution se présente sous la forme d'un tube plongeur dont une extrémité s'étend vers le fond de la poche souple et son autre extrémité comporte une tétine pourvue d'une fente aménageant l'orifice de sortie.

Avantageusement encore, le corps élastiquement compressible présente un col au travers duquel sont aménagés un ou plusieurs orifices débouchant dans un espace entre le corps élastiquement compressible et la poche souple, une rondelle jouant le rôle de clapet étant prévue sur ledit ou chaque orifice pour empêcher l'air contenu dans ledit espace de sortir lorsque l'utilisateur exerce une pression manuelle sur ledit corps.

Avantageusement encore, le distributeur selon l'invention présente une forme ellipsoïdale, une forme ovoïde, une forme ellipsoïdale aplatie ou ovoïde aplatie.

Les caractéristiques de l'invention mentionnées ci-dessus, ainsi que d'autres, apparaîtront plus clairement à la lecture de la description suivante d'un exemple de réalisation, ladite description étant faite en relation avec les dessins joints, parmi lesquels:
La Fig. 1 représente une vue en coupe d'un distributeur compressible selon un premier mode de réalisation de l'invention et,
Les Figs. 2 et 3 représentent des vues en perspective d'un distributeur compressible selon le premier mode de réalisation de l'invention,
La Fig. 4 représente une vue du dessus d'un distributeur compressible sans son capuchon selon le premier mode de réalisation de l'invention,
La Fig. 5 représente une vue en perspective d'un distributeur compressible selon un second mode de réalisation de l'invention,
La Fig. 6 représente une vue en perspective d'un distributeur compressible selon un troisième mode de réalisation de l'invention,

Dans la présente invention, on entend par « bords supérieurs » les bords les plus éloignés du fond du corps élastiquement compressible le, de la coiffe, du capuchon ou de tout autre élément apte à composer le distributeur selon l'invention.

On entend également par « forme continûment convexe », une forme qui est vue arrondie depuis un référentiel extérieur, c'est-à-dire depuis l'extérieur du distributeur selon l'invention.

Un distributeur compressible 100 de produit fluide selon l'invention, du type produit cosmétique fluide tel qu'une crème, tel que représenté aux Figs. 1 à 3, comprend un corps souple élastiquement compressible 101, un capuchon 102 présentant une paroi 121, ainsi qu'un organe de distribution 114 pour la distribution d'un produit fluide P contenu dans le corps élastiquement compressible 101.

Lorsque le capuchon 102 est fixé sur le corps élastiquement compressible 101, le distributeur 100 présente une forme continûment convexe (Figs. 1 et 2). Le capuchon 102 et le corps élastiquement compressible 101 sont des portions, complémentaires l'une de l'autre, de cette forme continûment convexe. Les surfaces externes respectives S1 et S2, de la paroi 121 du capuchon 102 et de la paroi 101a du corps élastiquement compressible 101, sont affleurantes au niveau de leurs bords supérieurs 104, 105.

Dans le mode de réalisation décrit en lien avec les Figs. 1 à 3, le distributeur 100 muni de son capuchon 102 présente une forme d'ellipsoïde aplati, rappelant la forme d'un galet. Toutefois, d'autres formes continûment convexes sont envisagées dans le cadre de l'invention, telles qu'une forme d'ovoïde (Fig. 5).

Par ailleurs, dans le mode de réalisation décrit en lien avec les Figs. 1 à 5, les bords supérieurs 104, 105 du capuchon 102 et du corps élastiquement compressible 101 sont contenus dans des plans perpendiculaires à l'axe longitudinal Ax du distributeur 100. Toutefois, dans des variantes de l'invention, telle que celle illustrée en lien avec la Fig. 6, les bords supérieurs respectifs du capuchon 102 et du corps élastiquement compressible 101 peuvent parcourir une forme quelconque. Dans une telle variante, la forme continûment convexe du distributeur 100 est toutefois conservée.

Le distributeur 100 présente avantageusement des dimensions telles qu'il peut être maintenu contre la paume d'une main d'adulte. Par exemple, dans le mode de réalisation décrit en lien avec la Fig. 2, il présente une hauteur H totale comprise entre 75 et 100 mm, préférentiellement entre 80 et 90 mm. La hauteur h1 du corps élastiquement compressible 101 est comprise entre 55 et 75 mm, préférentiellement entre 60 et 70 mm ; la hauteur h2 du capuchon 102 est comprise entre 15 et 25 mm, préférentiellement entre 20 et 25 mm. Vu du dessus (Fig. 4), le grand axe Ga de la forme d'ellipsoïde du distributeur 100 est compris entre 50 et 65 mm, préférentiellement entre 60 et 65 mm ; le petit axe Pa est compris entre 30 et 45 mm, préférentiellement entre 35 et 40 mm. Vu dans le plan de sa face de grand axe Ga (plan de la Fig. 1), le contour du distributeur est formé par une succession d'arcs de cercle dont le rayon de courbure croît d'une valeur de 30 mm environ au niveau de la base du distributeur à une valeur de 60 mm environ jusqu'à la hauteur du grand axe Ga, puis décroît d'une valeur de 100 mm environ à une valeur de 20 mm environ au niveau du sommet du capuchon. Vu dans le plan perpendiculaire de sa face de petit axe Pa, le rayon de courbure croît d'une valeur de 16 mm environ à une valeur de 75 mm environ jusqu'à la hauteur du petit axe Pa puis décroît d'une valeur de 95 mm environ à une valeur de 9 mm environ au niveau du sommet du capuchon. Ces valeurs sont toutefois indicatives.

Le distributeur 100 muni de son capuchon 102 ne présente aucune arête visible ou sensible, aucun bord ou rebord, ni aucune surface saillante. Il tient contre la paume d'une main, en particulier d'une main adulte. La courbure légère des doigts de la main assure son maintien ferme dans la main. La surface extérieure du distributeur 100 est parfaitement lisse contre la paume de la main de qui facilite sa rotation lors d'une préhension. Son utilisation, en particulier lors de la compression du corps élastiquement compressible 101, se trouve facilitée.

Le fait que les surfaces externes S1 et S2 respectives de la paroi 121 du capuchon 102 et de la paroi 101a du corps élastiquement compressible 101 soient affleurantes permet également d'éviter que le capuchon 102 ne se désolidarise par accident du corps 101 par exemple lorsqu'il est frotté contre une surface présentant des aspérités ou contre un autre objet.

De manière préférée, le bord supérieur 105 du corps élastiquement compressible 101 et le bord supérieur 104 du capuchon 102 sont en contact l'un avec l'autre lorsque le capuchon 102 est fixé sur le corps élastiquement compressible 101.

Comme cela est représenté en lien avec la Fig. 3, le capuchon 102 du distributeur 100 peut être ôté complètement dévoilant ainsi une coiffe 106 prévue pour coiffer l'organe de distribution 114. Celle-ci présente une forme identique à celle du capuchon 102, mais réduite sensiblement de l'épaisseur Ep de la paroi 121 du capuchon 102, matérialisée par une double flèche sur la Fig. 1. Lorsque le capuchon 102 est ôté, le distributeur 100 conserve donc globalement sa forme continûment convexe.

La coiffe 106 coiffant l'organe de distribution 114 est fixée au niveau d'un col 107 que présente le corps élastiquement compressible 101, à l'aide de moyens d'encliquetage 109 connus. La coiffe 106 présente une ouverture 110 en communication avec un orifice de sortie 111 de l'organe de distribution 114. Les orifices 110 et 111 permettent la distribution du produit fluide P. La surface de la coiffe 106 affleure l'orifice de sortie 111 de l'organe de distribution 114 (Fig. 3).

Les surfaces externes respectives de la coiffe 106 et du corps élastiquement compressible 101 ne sont pas affleurantes. La surface externe S3 de la coiffe 106 est en retrait par rapport à celle S2 du corps élastiquement compressible 101, aménageant ainsi un épaulement 112 au niveau du col 107. L'épaulement 112 présentera avantageusement des dimensions strictement complémentaires à l'épaisseur Ep de la paroi 121 du capuchon 102.

La coiffe assure une continuité de forme avec le corps 101. Elle définit un volume au-dessus du corps où est logé l'organes de distribution 114, les orifices 110 et 111 affleurant à son sommet. Ceci sera décrit plus en détail dans la suite. De ce fait, le corps et la coiffe ne présentent aucune aspérité saillante, aucune arête vive, en dehors du rebord supérieur 105 qui présente une faible largeur. Grâce à sa forme continûment convexe, la coiffe permet de distribuer le produit tout en déplaçant le distributeur et en faisant glisser la coiffe à la surface de la peau. Avec les distributeurs existants, le produit serait déposé davantage de façon locale.

Dans le mode de réalisation illustré en lien avec la Fig. 1, le distributeur 100 comprend une poche souple 113 qui est disposée à l'intérieur du corps élastiquement compressible 101 et qui contient le produit fluide P à distribuer.

Le corps élastiquement compressible 101 est destiné à être déformé par pression manuelle. Il est réalisé en un matériau élastiquement déformable et ses parois 101a peuvent être comprimées tout en étant suffisamment élastiques pour reprendre leur forme initiale quand la pression cesse. A cet effet, le corps élastiquement compressible 101 est réalisé en matériau caoutchouc, élastomère ou thermoplastique. On a obtenu un bon résultat avec un corps réalisé en une matière de la famille des polypropylènes avec une dureté comprise entre 60 et 80 Shore A, mesurée sur le distributeur posé à plat sur le côté. Ces valeurs n'ont toutefois qu'une valeur indicative.

L'organe de distribution 114 est fixé sur le col 107 du corps élastiquement déformable 101 par une fixation étanche, par exemple par encliquetage ou par collage. L'organe de distribution 114 permet la circulation du fluide depuis l'intérieur de la poche 113 jusqu'à l'orifice de sortie 111. Il se présente sous la forme d'un tube plongeur dont une extrémité s'étend vers le fond de la poche souple 113 et présente une ouverture 115 en communication avec l'intérieur de la poche souple 113. A son autre extrémité, est fixée, par collage ou par soudure, une tétine 123 pourvue d'une fente 124 aménageant l'orifice de sortie 111. La fente 124 permet le passage d'un fluide dans une seule direction, en l'occurrence de l'intérieur de l'organe de distribution 114 vers l'extérieur.

La poche souple 113 contenant le produit fluide P se trouve fixée à une encolure 122 que présente l'organe de distribution 114, par exemple par l'intermédiaire d'une soudure.

L'espace E entre le corps élastiquement compressible 101 et la poche souple 113 se remplit d'air au fur et à mesure que la poche se vide du produit qu'elle contient.

Le col 107 du corps élastiquement déformable 101 est traversé par un ou plusieurs orifices 125 permettant l'entrée d'air dans l'espace E compris entre le corps élastiquement compressible 101 et la poche souple 113. En regard de chaque orifice 125 se trouve une rondelle déformable 126 apte à jouer le rôle d'un clapet et ainsi à fermer l'orifice correspondant sortir lorsque l'utilisateur exerce une pression manuelle sur ledit corps élastiquement déformable 101. La ou les rondelles 126 sont disposées contre la paroi du col 107 qui fait face à l'espace E.

Lors de l'utilisation du distributeur 100, la pression manuelle exercée sur le corps élastiquement compressible 101 est transmise à la poche souple 113 qui contient le produit fluide P. Celui-ci s'écoule alors dans l'organe de distribution 114, ce qui ouvre la fente 124 de la tétine 123 et provoque l'éjection du produit P au travers de l'orifice de sortie 111. Aucune entrée d'air dans la poche souple 113 n'est autorisée au travers de la fente 124. Cette caractéristique garantit la stabilité et la conservation de la formulation du produit fluide. La compression exercée sur le corps élastiquement compressible 101 a également pour effet de plaquer la ou les rondelles déformables 126 contre le ou les orifices 125 et d'empêcher l'air de sortir de l'espace E par les orifices 125.

Lorsque la pression manuelle exercée sur les parois 101a du corps élastiquement compressible 101 cesse, le corps se détend, la fente 124 de la tétine 123 se ferme et les rondelles déformables 126 se déforment pour ne plus obturer les orifices 125. De l'air pénètre dans l'espace E entre le corps élastiquement compressible 101 et la poche souple 113 par l'intermédiaire des orifices 125. Le volume d'air qui pénètre alors ainsi dans l'espace E compense alors le volume de produit éjecté hors de la poche souple 113. De ce fait, le corps élastiquement compressible 101 reprend sa forme initiale.

Lorsque le distributeur 100 n'est pas utilisé, le capuchon 102 du distributeur 100 obture l'orifice de sortie 110 que présente la coiffe 106. Même si une pression est exercée sur le corps élastiquement compressible 101 par accident, le capuchon 102 permet d'éviter un écoulement de produit fluide P.

Le capuchon 102 est fixé sur le corps élastiquement compressible 101 de manière amovible à l'aide de moyens de fixation 118. De la sorte, le capuchon 102 peut être complètement désolidarisé du corps élastiquement compressible 101.

Les moyens de fixation 118 destinés à assurer la fixation du capuchon 102 sur le corps élastiquement compressible 101 sont, par exemple, des moyens d'encliquetage. Dans le mode de réalisation illustré à la Fig. 1, les moyens de fixation 118 sont tels que la coiffe 106 présente sur sa surface périphérique externe un motif en creux 119, tel qu'un logement rentrant, apte à loger un motif en relief, tel qu'une languette 120 que présente la surface périphérique interne de la paroi 121 du capuchon 102. Dans une variante de l'invention il pourrait s'agir de gorges que présenterait la surface externe de la coiffe 106 et qui seraient aptes à loger des parties saillantes ou des arêtes de forme complémentaire que présenterait la surface interne de la paroi 121 du capuchon 102.

Le distributeur compressible 100 selon l'invention présente ainsi des caractéristiques qui sont tout à la fois techniques et esthétiques et qui le rendent fiable, facilement utilisable sans nécessiter un assemblage de pièces de manière trop complexe.

## Revendications

1. Distributeur compressible de produit fluide (100) du type comprenant un corps élastiquement compressible (101), un organe de distribution (114) dudit produit fluide présentant un orifice de sortie (111) du fluide, un capuchon (102) présentant une paroi (121), ainsi que des moyens de fixation (118) destinés à assurer la fixation amovible dudit capuchon (102) sur ledit corps (101), **caractérisé en ce qu'**il comprend une coiffe (106) coiffant l'organe de distribution (114) et dont la surface périphérique externe affleure ledit orifice de sortie (111), **en ce que** la paroi (121) du capuchon (102) et la paroi (101a) du corps (101) présentent des surfaces externes (S1, S2) affleurantes au niveau de leur bords supérieurs (104, 105) et, **en ce que** le capuchon (102) et le corps (101) sont des portions, complémentaires l'une de l'autre, d'une forme continûment convexe, ladite coiffe de protection (106) présentant une forme identique à celle de la paroi du capuchon (102), mais réduite d'au moins l'épaisseur (Ep) de la paroi (121) dudit capuchon (102).

2. Distributeur (100) selon la revendication 1, **caractérisé en ce qu'**il comprend une poche souple (113) qui est disposée à l'intérieur dudit corps élastiquement compressible (101) et qui contient ledit produit fluide (P), l'intérieur de ladite poche souple (113) se trouvant en communication directe avec l'orifice de sortie (111) du produit fluide (P).

3. Distributeur (100) selon la revendication 1 ou 2, **caractérisé en ce que** les moyens de fixation (118) sont tels que la coiffe (106) présente sur sa surface périphérique externe des motifs en creux complémentaires de motifs en relief aménagés sur la surface périphérique interne de la paroi (121) du capuchon (102).

4. Distributeur (100) selon l'une des revendications précédentes, **caractérisé en ce que** les bords supérieurs (104) dudit capuchon (102) et les bords supérieurs (105) dudit corps élastiquement compressible (101) sont en contact lorsque ledit capuchon (102) est fixé sur ledit corps élastiquement compressible (101).

5. Distributeur (100) selon l'une des revendications précédentes, **caractérisé en ce que** de l'organe de distribution (114) se présente sous la forme d'un tube plongeur dont une extrémité s'étend vers le fond de la poche souple (113) et son autre extrémité comporte une tétine (123) pourvue d'une fente (124) aménageant l'orifice de sortie (111).

6. Distributeur (100) selon l'une des revendications précédentes, **caractérisé en ce que** le corps élastiquement compressible (101) présente un col (107) au travers duquel sont aménagés un ou plusieurs orifices (125) débouchant dans un espace (E) entre le corps élastiquement compressible (101) et la poche souple (113), une rondelle jouant le rôle de clapet étant prévue sur ledit ou chaque orifice (125) pour empêcher l'air contenu dans ledit espace (E) de sortir lorsque l'utilisateur exerce une pression manuelle sur ledit corps élastiquement compressible (101).

7. Distributeur (100) selon l'une des revendications précédentes, **caractérisé en ce qu'**il présente une forme ellipsoïdale, une forme ovoïde, une forme ellipsoïdale aplatie ou ovoïde aplatie.

## Patentansprüche

1. Zusammendrückbarer Spender für ein flüssiges Produkt (100) von der Art, die einen elastisch zusammendrückbaren Körper (101), ein Spenderelement (114) für das flüssige Produkt, das eine Austrittsöffnung (111) für die Flüssigkeit aufweist, eine Verschlusskappe (102), die eine Wand (121) aufweist, sowie Befestigungsmittel (118), die dazu bestimmt sind, die lösbare Befestigung der Verschlusskappe (102) an dem Körper (101) zu gewährleisten, umfasst, **dadurch gekennzeichnet, dass** er eine Abdeckung (106) umfasst, die das Spenderelement (114) abdeckt und deren äußere Umfangsfläche bündig mit der Austrittsöffnung (111) ist, dass die Wand (121) der Verschlusskappe (102) und die Wand (101a) des Körpers (101) Außenflächen (S1, S2) aufweisen, die an ihren oberen Rändern (104, 105) bündig sind, und dass die Verschlusskappe (102) und der Körper (101) zueinander komplementäre Abschnitte mit einer durchgängig konvexen Form sind, wobei die Schutzabdeckung (106) eine Form aufweist, die identisch zu der der Wand der Verschlusskappe (102) ist, aber um mindestens die Stärke (Ep) der Wand (121) der Verschlusskappe (102) reduziert ist.

2. Spender (100) nach Anspruch 1, **dadurch gekennzeichnet, dass** er einen flexiblen Beutel (113) umfasst, der im Innern des elastisch zusammendrückbaren Körpers (101) angeordnet ist und der das flüssige Produkt (P) enthält, wobei das Innere des flexiblen Beutels (113) in direkter Verbindung mit der Austrittsöffnung (111) für das flüssige Produkt (P) steht.

3. Spender (100) nach Anspruch 1 oder 2, **dadurch gekennzeichnet, dass** die Befestigungsmittel (118) dergestalt sind, dass die Abdeckung (106) auf ihrer äußeren Umfangsfläche vertiefte Muster aufweist, die komplementär zu auf der inneren Umfangsfläche der Wand (121) der Verschlusskappe (102) ausgebildeten erhabenen Mustern sind.

4. Spender (100) nach einem der vorhergehenden Ansprüche, **dadurch gekennzeichnet, dass** die oberen Ränder (104) der Verschlusskappe (102) und die oberen Ränder (105) des elastisch zusammendrückbaren Körpers (101) in Kontakt sind, wenn die Verschlusskappe (102) an dem elastisch zusammendrückbaren Körper (101) befestigt ist.

5. Spender (100) nach einem der vorhergehenden Ansprüche, **dadurch gekennzeichnet, dass** des Spenderelements (114) in Form eines Tauchrohres vorliegt, dessen eines Ende sich zum Boden des flexiblen Beutels (113) hin erstreckt und dessen anderes Ende eine Tülle (123) aufweist, die mit einem Schlitz (124) versehen ist, der die Austrittsöffnung (111) bildet.

6. Spender (100) nach einem der vorhergehenden Ansprüche, **dadurch gekennzeichnet, dass** der elastisch zusammendrückbare Körper (101) einen Hals (107) aufweist, durch den hindurch eine oder mehrere Öffnungen (125) ausgebildet sind, die in einen Raum (E) zwischen dem elastisch zusammendrückbaren Körper (101) und dem flexiblen Beutel (113) münden, wobei eine Scheibe, die die Funktion eines Ventils hat, an der oder jeder Öffnung (125) vorgesehen ist, um die in dem Raum (E) enthaltene Luft daran zu hindern, auszutreten, wenn der Verwender manuellen Druck auf den elastisch zusammendrückbaren Körper (101) ausübt.

7. Spender (100) nach einem der vorhergehenden Ansprüche, **dadurch gekennzeichnet, dass** er eine Ellipsoidform, eine Eiform, eine abgeflachte Ellipsoidform oder eine abgeflachte Eiform aufweist.

## Claims

1. Resiliently compressible dispenser of a liquid product (100) of the type comprising a resiliently compressible body (101), a dispensing device (114) of said liquid product having an outlet aperture (111) for the liquid, a cap (102) with a wall (121), and attachment means (118) intended to attach said cap (102) removably to said body (101), **characterized in that** said resiliently compressible dispenser comprises a cover (106) covering the dispensing device (114), the outer peripheral surface of which is flush with said outlet aperture (111), **in that** the wall (121) of the cap (102) and the wall (101a) of the body (101) have outer surfaces (S1, S2) that are flush at the upper edges (104, 105) thereof, and **in that** the cap (102) and the body (101) are portions, complementary to one another, and continuously convex in form, said protection cover (106) having a shape identical to that of the wall of the cap (102), but smaller by at least the thickness (Ep) of the wall (121) of said cap (102).

2. Dispenser (100) according to claim 1, **characterized in that** said dispenser comprises a flexible pouch (113) which is arranged inside said resiliently compressible body (101) and which contains the liquid product (P), the interior of the flexible pouch (113) being in direct communication with the outlet aperture (111) of the liquid product (P).

3. Dispenser (100) according to claim 1 or claim 2, **characterized in that** the attachment means (118) are such that the cover (106) has on its outer peripheral surface hollow motifs complementary to motifs in relief provided on the inner peripheral surface of the wall (121) of the cap (102).

4. Dispenser (100) according to any of the preceding claims, **characterized in that** the upper edges (104) of said cap (102) and the upper edges (105) of said resiliently compressible body (101) are in contact with one another when said cap (102) is attached to said resiliently compressible body (101).

5. Dispenser (100) according to any of the preceding claims, **characterized in that** the dispensing device (114) is in the form of a plunger tube, one end of which extends towards the bottom of the flexible pouch (113) and the other end of which comprises a nozzle (123) provided with a slit (124) creating the outlet aperture (111).

6. Dispenser (100) according to any of the preceding claims, **characterized in that** the resiliently compressible body (101) has a throat (107) through which one or more openings (125) are arranged which open into a space (E) between the resiliently compressible body (101) and the flexible pouch (113), a washer acting as a shutter being provided on said or each opening (125) to prevent the air contained in said space (E) from escaping when the user applies manual pressure to said resiliently compressible body (101).

7. Dispenser (100) according to any of the preceding claims, **characterized in that** said dispenser has an ellipsoidal shape, an ovoid shape, a flattened ellipsoidal or a flattened ovoid shape.
